# EUROPÄISCHE PATENTSCHRIFT

(11) **EP 0 710 301 B1**
(45) Veröffentlichungstag und Bekanntmachung des Hinweises auf die Patenterteilung: **15.04.1998**
(21) Anmeldenummer: 94918737.1
(22) Anmeldetag: 24.06.1994
(51) Int. Cl.: D01H 1/42, D01H 7/68

(54) **SPINNVORRICHTUNG UND STEUER- SOWIE REGELEINRICHTUNG FÜR DIE SPINNVORRICHTUNG**
SPINNING DEVICE AND CONTROL OR REGULATING DEVICE THEREFOR
DISPOSITIF DE FILAGE ET SYSTEME DE COMMANDE ET DE REGULATION POUR CE DISPOSITIF

(30) Priorität: 30.06.1993 DE 4321757; 26.08.1993 DE 4328710
(43) Veröffentlichungstag der Anmeldung: 08.05.1996
(73) Patentinhaber: FORSCHUNGSZENTRUM JÜLICH GMBH, 52425 Jülich (DE)
(72) Erfinder: BODEN, Karl, D-52428 Jülich (DE)
(86) Internationale Anmeldenummer: DE9400729
(87) Internationale Veröffentlichungsnummer: WO9501472

(56) Entgegenhaltungen:
- EP-A- 0 447 895
- DE-A- 2 420 825
- DE-A- 4 018 541
- DE-A- 4 103 369
- PATENT ABSTRACTS OF JAPAN vol. 15, no. 377 (C-0870) 24. September 1991 & JP,A,03 152 222 (KOGA TOSHIAKI)
- MAGNETIC BEARINGS, PROCEEDINGS OF THE FIRST INTERNATIONAL SYMPOSIUM ETH ZORICH, 6.-8. JUNI 1988, SPRINGER VERLAG, BERLIN-HEIDELBERG 1989, KARL BODEN 'Wide-Gap, Electro-Permanentmagnetic Bearing System with Radial Transmission of Radial and Axial Forces'

## Beschreibung

Die Erfindung bezieht sich auf eine Spinnvorrichtung mit einer an einer drehbaren Spindel befestigten Spule, wie sie im Oberbegriff des Patentanspruches 1 angegeben ist. Die Erfindung bezieht sich ferner auf eine Steuer- und eine Regeleinrichtung für eine solche Spinnvorrichtung.

Spinnvorrichtungen der eingangs bezeichneten Art sind aus DE-OS 41 03 369 bekannt, die den am nachsten kommenden Stand der Technik aufzeigt. Bei einer speziellen Ausführungsform wird vorgesehen, daß der Faden innen in dem Spinn- oder Zwirnring geführt ist, so daß dieser gleichzeitig als ein Ballonbegrenzer dient. In diesem Falle wird dann im Bereich des unteren Stirnendes ein ösenartiger Fadenführer vorgesehen, der ein nach innen ragendes Bauteil sein kann. Es wird ferner eine weitere Ausführungsform angegeben, bei der sich der Spinn- oder Zwirnring auf eine größere axiale Länge der Spule erstreckt und zur Stabilisierung desselben über zwei in axialem Abstand angeordnete Magnetlager schwebend gehalten wird, wobei es sich bei beiden Magnetlagern um radial aktive Magnetlager handelt.

Darüber hinaus sind durch die DE-A-24 20 825 allgemein magnetische Lagerungen von Rotoren bekannt geworden

Mit dieser bekannten Spinnvorrichtung kann ein Teil der Probleme als gelöst angesehen werden, die allgemein beim Ringspinnen auftreten. Die Probleme ergeben sich im wesentlichen aus der Reibung zwischen Ring und dem üblicherweise verwendeten Läufer, der Belastung des Garnes durch kurzfristige Spannungsspitzen sowie Fadenzugkräfte im Ballon (C.M. Bringer: "Rotierende Ringe beim Ringspinnen" / Fortschrittsberichte der VDI-Zeitschriften, Reihe 3, Nr. 93; D'dorf: VDI-Verlag 1984). So wird beispielsweise durch den Einsatz des magnetisch gelagerten Ringes (des rotationssymmetrischen Elementes) mit Fadenführer die Gleitreibung zwischen Ring und Läufer vermieden. Die Ausbildungsform mit dem zweifach gelagerten Spinn- oder Zwirnring verhindert zwar ein Verkanten des Ringes, ist jedoch aufwendig und teuer.

Es ist Aufgabe der Erfindung, eine Spinnvorrichtung zu schaffen, die preisgünstig in der Herstellung und energiesparend im Betrieb ist sowie eine bessere Faden-bzw. Garnqualität ermöglicht. Die Aufgabe der Erfindung bezieht sich ferner auf Steuereinrichtung und eine Regeleinrichtung, die es erlauben, die Vorteile der Spinnvorrichtung gemäß der Erfindung optimal zu nutzen.

Diese Aufgabe wird erfindungsgemäß dadurch gelöst, daß das rotationssymmetrische Element
- auf der dem ankommenden Faden zugewandten Stirnseite außerhalb des Bereichs der Spule mit einem nach innen gerichteten Kragen versehen ist, der eine zentrale, runde Aussparung zur Ausbildung des zentrischen Fadenführers aufweist, und
- Sensoren zur Erfassung der axialen Abweichungen des rotationssymmetrischen Elementes von seiner Soll-Lage als Maß für die sich verändernde Fadenzugkraft in Verbindung mit einer den Sensoren nachgeschalteten elektronischen Einrichtung , die die Signale der Sensoren aufnimmt, verstärkt und weiterleitet.

Das radial aktive, axial passive Magnetlager, das das rotationssymmetrische Element an seinem unteren Teil umfaßt, kann beispielsweise ein Magnetlager sein, das das wenigstens teilweise aus ferromagnetischem Material bestehende Element in seiner Axialrichtung mittels eines ihn umgebenden, axial magnetisierten Permanentmagneten schwebend hält und in radialer Richtung mittels ringförmig um es herum angeordneter elektromagnetischer Mittel stabilisiert. Diese elektromagnetischen Mittel sind mittels einer elektronischen Regeleinrichtung erregbar, die mit Sensoren verbunden ist, die radiale Abweichungen des rotationssymmetrischen Elementes erfassen. Derartige Magnetlager werden in den oben genannten Druckschriften beschrieben.

Das radial stabile, axial instabile Magnetlager kann dagegen aus zwei ringförmigen, konzentrisch zur Achse der Spule angeordneten Permanentmagneten bestehen, von denen der eine am Kragen angebracht ist und somit mit dem Element mit rotiert und der andere, dem ersten gegenüberliegend, von außen fest angebracht ist.

Das rotationssymmetrische Element ist somit in axialer Richtung im axial instabilen Magnetlager federnd aufgehängt. Seine axiale Stabilität erhält es durch das Zusammenspiel der beiden Magnetlager.

Die Sensoren zur Erfassung der axialen Abweichungen des rotationssymmetrischen Elementes dienen in Verbindung mit der nachgeschalteten elektronischen Einrichtung der Messung der Fadenzugkraft.

Der Kragen am oberen Teil des rotationssymmetrischen Elementes dient einerseits der Anbringung des oberen Magnetlagers, führt darüber hinaus aber auch zu einer Beruhigung der Luftzirkulation im Inneren des Elementes, was sich energiesparend auswirkt.

Der Energiespareffekt wird noch verstärkt bei einer sehr vorteilhaften Ausführungsform der Spinnvorrichtung, bei der die dem ankommenden Faden zugewandte Stirnseite des rotationssymmetrischen Elementes durch den Kragen bis auf die Aussparung geschlossen ist. Bei dieser topfformartigen Ausbildung des Elementes wird der zentrisch angeordnete Fadenführer durch die zentrale Aussparung gebildet und rotiert daher mit dem Element mit. Die Reibung des Fadens am Fadenführer, wie sie bei feststehendem Fadenführer auftritt, und die sich nicht nur negativ auf den Aufwickelvorgang, sondern auch auf den Vorgang des Spinnens (es entsteht ein störendes Drehmoment am Faden) auswirkt, entfällt bei dieser erfindungsgemäßen Version des Elementes. Es verbleibt lediglich die aus der Längsbewegung des Fadens resultierende Reibung.

Die Drehung des Fadens, die sich aus dem Aufwickeln ergibt, pflanzt sich nunmehr unverfälscht in die Spinnzone fort. Daraus resultieren eine hohe Garnfestigkeit in der Spinnzone bei kleinem Garnspannungsniveau, höhere Garndehnung, geringere Haarigkeit des Haares und schließlich auch geringere Fadenbruchzahlen.

Bei einer zweckmäßigen Ausführungsform ist das rotationssymmetrische Element, sich nach oben verjüngend, konisch gestaltet. Dabei wird angestrebt, die Spindel mit möglichst geringem Abstand zu umfassen. Der dadurch erzielte geringere, mittlere Durchmesser des Elementes wirkt sich infolge des geringeren Trägheitsmomentes energiesparend aus.

Eine sehr vorteilhafte Ausführungsform der Spinnvorrichtung ist gemäß Anspruch 4 derart gestaltet, daß die axiale Relativbewegung zwischen rotationssymmetrischem Element und Spindel derart erfolgt, daß die Spindel beim Aufwickeln des Garnes in das rotationssymmetrische Element hineingeschoben wird.

Üblicherweise beginnt der Aufwickelvorgang am unteren Teil der Spule, und Element und Spule bewegen sich derart, daß sich der Aufwickelvorgang nach oben fortsetzt. Die dabei wachsende Spule befindet sich außerhalb des rotationssymmetrischen Elementes, was zur Folge hat, daß die aerodynamischen Verluste mit zunehmender Länge und Durchmesser der Spule stark anwachsen.

Bei der Spinnvorrichtung gemäß Anspruch 4 dagegen entsteht die beim Aufwickelvorgang in Durchmesser und Länge wachsende Spule innerhalb des rotationssymmetrischen Elementes. Da Element und Spule in gleicher Drehrichtung mit nahezu gleicher Drehzahl rotieren, werden die aerodynamischen Verluste der Spule - im Vergleich zur üblichen Transportbewegung von Spule und Element während des Aufwickelvorganges - klein gehalten.

Zwar ist bereits dadurch, daß der Faden an der Innenseite des rotationssymmetrischen Elementes geführt wird und das Element als Ballonbegrenzter wirkt, die Reibung insgesamt verringert worden, da die Luftreibung an der Elementaußenseite kleiner ist als die Reibung eines ausgeprägten Fadenballons. Bei einer weiteren Ausführungsform der Spinnvorrichtung gemäß der Erfindung, bei der das rotationssymmetrische Element von einem feststehenden Schutzrohr umgeben ist, werden die Luftreibungsverluste jedoch noch weiter gesenkt.

Dabei ist es zweckmäßig, daß auch das Schutzrohr auf der dem ankommenden Faden zugewandten Stirnseite mit einem nach innen gerichteten Kragen versehen ist, an dem das radial stabile, axial instabile Magnetlager befestigt ist.

Zweckmäßig ist ferner, daß der Luftspalt zwischen rotationssymmetrischem Element und Schutzrohr eine Breite von nicht mehr als 2 - 10 mm aufweist.

Einer weiteren Verringerung der Luftreibung dient eine Version, bei der am Schutzrohr ein Anschlußstutzen für eine Absaugeinrichtung angebracht ist. Durch die Erzeugung von Unterdruck im Zwischenraum zwischen Element und Schutzrohr werden die Luftreibungsverluste weiter gesenkt.

Da der Faden während des Spinnens an der Innenseite des rotationssymmetrischen Elementes und zugleich an der Innenkante der als Fadenführer wirkenden zentralen Aussparung anliegt, hat sich eine Ausführungsform als zweckmäßig erwiesen, bei der zur Aufnahme des innerhalb des Elementes geführten Fadens ein zwischen den Fadenführern sich erstreckendes, an der Innenwand des Elementes angeordnetes Röhrchen vorgesehen ist. Diese Ausführungsform ermöglicht das Ansaugen des Garnendes durch das Röhrchen zur Erleichterung des Anspinnprozesses. Es versteht sich von selbst, daß das rotationssymmetrische Element, das zusätzlich das Röhrchen aufweist, auszuwuchten ist.

Während die Ausführungsform des rotationssymmetrischen Elementes mit dem Innenröhrchen ein leichtes Einfädeln des Fadens ermöglicht, berücksichtigt eine andere Alternative den Vorgang des Anspinnens selbst: Ist der Fadenführer, der den Faden zur Spule führt, fest am Element angeordnet und weist entweder nur das Element oder nur die Spule einen Antrieb auf, so wird das jeweils andere Teil beim Anspinnen über den Faden mitgezogen und so ebenfalls zur Rotation gebracht. In dieser Anspinnphase tritt eine zusätzliche, nicht erwünschte Zugkraft am Faden auf.

Zur Vermeidung dieser Fadenbelastung kann eine Ausführungsform dienen, bei der der am rotationssymmetrischen Element angeordnete und den Faden zur Spule führende Fadenführer als am Innenumfang des Elementes umlaufender Läufer ausgebildet ist. Diese Ausführungsform eignet sich besonders für die Messung der Fadenzugkraft mittels der Sensoren und der nachgeschalteten elektronischen Einrichtung. Eine Relativbewegung zwischen Läufer und rotationssymmetrischem Element tritt bei dieser Version nur während der Anspinnphase auf. Aufgrund seiner geringen Trägheit wird der Läufer der Rotation des angetriebenen Teils sehr schnell folgen, sich jedoch bei gleicher Rotationsgeschwindigkeit der beiden Teile relativ zum rotationssymmetrischen Element nicht mehr bewegen. Die Situation nach der Anspinnphase ist somit die gleiche wie bei einem am Element fest angeordneten Fadenführer, so daß sich während des Spinnens kein Unterschied zu der Ausführungsform des Elementes mit fest angeordnetem Fadenführer ergibt.

Die Längsausdehnung des rotationssymmetrischen Elementes ermöglicht es, dieses mit einem elektromotorischen Antrieb zu versehen. Dessen alleiniger Einsatz - und nicht zusätzlich auch der Antrieb der Spindel - ist dabei insofern von Vorteil, als die Spindel wegen ihres geringeren Umfanges und Gewichtes ein geringeres Trägheitsmoment hat als das rotationssymmetrische Element, so daß die Fadenzugkraft in der Anspinnphase geringer ist als beim alleinigen Antrieb der Spindel.

Die mittels der Sensoren gewonnene Kenntnis der Dynamik der Fadenzugkraft während des Betriebs der Spinnvorrichtung ermöglicht eine Minimierung der Fadenbelastung insbesondere dann, wenn auch, also zusätzlich zum Antrieb der Spindel, ein elektromotorischer Antrieb für das rotationssymmetrische Element vorgesehen ist.

Für eine Spinnvorrichtung mit magnetisch gelagerter Spindel werden mittels einer Steuereinrichtung, die technische Mittel zur Durchführung eines Programmes aufweist, das die üblicherweise während eines Betriebszyklusses eintretende Änderung der Fadenzugkraft berücksichtigt, dementsprechend sich verändernde Antriebsmomente von rotationssymmetrischem Element und Spindel bewirkt.

Das Steuerprogramm enthält die mittels der Sensoren zur Messung der Fadenzugkraft erlangte Kenntnis der üblicherweise beim Anspinnen und während der Spinnphase (hier beispielsweise durch das sich verändernde Drehmoment der Spule) sich verändernden Fadenzugkräfte, die durch entsprechende Veränderung der Antriebsmomente von Spindel und/oder rotationssymmetrischem Element gering gehalten werden können.

Die Regeleinrichtung wird zweckmäßigerweise ebenso wie die Steuereinrichtung eingesetzt bei einer Spinnvorrichtung mit magnetisch gelagerter Spindel, bei der sowohl die Spindel als auch das Element einen elektromotorischen Antrieb aufweisen. Für die Regeleinrichtung ist eine elektronische Einrichtung vorgesehen, die zur Stabilisierung und ggf. Änderung der Fadenzugkraft die Meßsignale der Sensoren zur Messung der Fadenzugkraft als Führungsgröße einsetzt und dementsprechend die Antriebsmomente von Spindel und/oder rotationssymmetrischem Element verändert.

Ausführungsformen der Spinnvorrichtung gemäß der Erfindung werden in der Zeichnung schematisch dargestellt und im folgenden näher erläutert.

Es zeigen:
- Figur 1: eine Spinnvorrichtung mit magnetisch gelagertem rotationssymmetrischen Element und mitrotierendem, zentrisch angeordneten Fadenführer;
- Figur 2: eine Spinnvorrichtung gemäß Bild 1 mit Schutzrohr;
- Figur 3: eine Spinnvorrichtung mit magnetisch gelagertem rotationssymmetrischen Element mit innerem Röhrchen;
- Figur 4: eine Spinnvorrichtung mit an den Durchmesser der Spindel angepaßtem rotationssymmetrischem Element aus Stahl;
- Figur 5: eine Spinnvorrichtung gemäß Bild 2 mit Schutzrohr und zusätzlichem elektromotorischem Antrieb des rotationssymmetrischen Elementes;
- Figur 6: eine Spinnvorrichtung mit Meßeinrichtung zur Ermittlung der Fadenzugkraft (bestehend aus Sensoren und nachgeschalteter elektronischer Einrichtung);
- Figur 7: eine Spinnvorrichtung gemäß Bild 1 mit elektromotorischem Antrieb von rotationssymmetrischem Element und Spindel sowie Schutzrohr und mit Regeleinrichtung;
- Figur 8: eine Spinnvorrichtung gemäß Bild 1 mit zusätzlichem elektromotorischem Antrieb des rotationssymmetrischen Elementes durch das Elektromagnetsystem der Radialstabilisierungseinrichtung des radial aktiven Magnetlagers;
- Figur 9: eine Spinnvorrichtung gemäß Bild 1, bei der die axiale Relativbewegung zwischen rotationssymmetrischem Element und Spindel derart erfolgt, daß die Spindel beim Aufwickeln des Garnes in das Element hineingeschoben wird.

Wie aus Figur 1 hervorgeht, ist die an der Spindel 1 befestigte Spule 2 von dem topfförmig ausgestalteten rotationssymmetrischen Element 3 konzentrisch umgeben. An der unteren, offenen Stirnseite des Topfes 3 ist der Fadenführer 4 befestigt, der den Faden 5 zur Spule 2 führt. Dieser Fadenführer kann als Umlenköse die Form eines Hakens haben oder eine Bohrung sein. Die obere Stirnseite des Topfes 3 ist bis auf die zentrale Aussparung 6, die den zentrisch angeordneten Fadenführer bildet, geschlossen.

Spindel 1 ist in einem konzentrisch zur Mittelachse angeordneten Fußlager 7 gelagert und mit einem elektromotorischen Antrieb 8 versehen.

Der Topf (bzw. das rotationssymmetrische Element) 3 ist ohne Antrieb frei schwebend magnetisch gelagert: Das untere, das rotationssymmetrische Element umfassende, radial stabile, axial instabile Magnetlager 9 besteht aus ringförmig um das Element angeordneten elektromagnetischen Mitteln. Diese sind mittels einer elektronischen Regeleinrichtung (in der Zeichnung nicht dargestellt) erregbar, die mit Sensoren verbunden sind, die radiale Abweichungen des rotationssymmetrischen Elementes erfassen. Das rotationssymmetrische Element besteht hierzu in seinem unteren Teil 10 aus ferromagnetischem Material. Die Lagerstatoreinheit ist auf der Topfbank 11 befestigt. Dieses Magnetlager entspricht der in der DE-PS 24 20 825 beschriebenen Lagerung.

Fußlager 7 oder Topfbank 11 (und damit die mit der Topfbank fest verbundenen Teile) sind in vertikaler Richtung bewegbar.

Das obere Magnetlager besteht aus der konzentrischen Kombination eines ringförmigen, am Kragen des Topfes 3 befestigten Permanentmagneten 12, einem feststehenden, ebenfalls ringförmigen Permanentmagneten 13 und einem Dämpfelement 14 aus nichtferromagnetischem, elektrisch gut leitendem Material, welches nach dem Prinzip der Wirbelstromdämpfung radiale Bewegungen des Topfendes dämpft. Dämpfelement 14 ist im Luftspalt zwischen den vorzugsweise in axialer Richtung magnetisierten Magneten 12 und 13 angeordnet und mit letzterem fest verbunden. Beide (Permanentmagnet 13 und Dämpfelement 14) sind über eine - in der Zeichnung nicht dargestellte - mechanische Verbindung mit dem unteren Magnetlager 9 bzw. der Topfbank 11 verbunden.

Beim Spinnen des Garnes wird die sog. Lunte 15 als Ausgangsmaterial des Spinnprozesses vom Streckwerk 16 mit konstanter Liefergeschwindigkeit zur Spinnzone 17 transportiert. In vorhergehenden Arbeitsschritten war das Spinngut (z.B. Baumwolle) gesäubert und zu einem Faserband konstanten Querschnitts mit vorzugsweise parallel liegenden Fasern, der Lunte, präpariert worden. In der Spinnzone 17 bewirkt das vom rotierenden Topf 3 auf das Garn 5 ausgeübte (mit dem Pfeil angegebene ) Drehmoment die erwünschte Verdrehung der Fasern zu einem festen Garn 5. Dieses Garn wird durch den mit dem Topf mit rotierenden Fadenführer 6 auf die Drehachse geführt und bewegt sich im Innenraum des Topfes zur Umlenköse 4 (Fadenführer 4). Diese lenkt das Garn von der Kreisbahn um die Mittelachse tangential auf die Spule 2, auf welcher das Garn aufgewickelt wird, wobei die Wickelgeschwindigkeit im Mittel den gleichen Betrag wie die Liefergeschwindigkeit hat. Die Spindel wird dabei - wie allgemein üblich - während des Aufwickelns des Fadens aus dem rotationssymmetrischen Element herausgezogen.

Der Antrieb des Topfes 3 erfolgt durch Fadenkräfte, die vom Garnstück zwischen Spule 2 und Fadenführer 4 auf den Topf übertragen werden. Die Drehzahl des Topfes stellt sich relativ zur Drehzahl der Spule automatisch ein und ist aufgrund des Garntransportes kleiner als die Drehzahl von Spule bzw. Spindel. Die Drehzahldifferenz steigt mit zunehmender Liefergeschwindigkeit und sinkt mit wachsendem Spulendurchmesser.

Das Garn 5 wird auf der Spule durch gesteuerte axiale Relativbewegung zwischen Spule und Topf lagenweise abgelegt. Diese Bewequng kann entweder durch axiales Bewegen des Fußlager 7 bei feststehendem Topf 3 erfolgen oder durch axiales Bewegen der Topfbank 11 bei stillstehendem Fußlager 7. Auch eine Überlagerung beider Transportbewegungen ist möglich. Die erste Variante wird bevorzugt, weil hier die Fadenlänge zwischen dem mitrotierenden Fadenführer 6 und dem feststehenden streckwerk 16 konstant bleibt. Bei den beiden anderen Varianten ändert sich diese Fadenlänge periodisch, was unerwünschte periodische Qualitätsschwankungen des Fadens zur Folge hat.

Figur 2 zeigt eine Ausführungsvariante der Spinnvorrichtung, die sich gegenüber der in Figur 1 dargestellten lediglich durch das zusätzliche Schutzrohr 18 unterscheidet.

Das Schutzrohr 18 ist als geschlossenes, den Topf außen umgebendes Gehäuse gestaltet. Es bewirkt neben der Schutzfunktion eine Senkung des Lärmpegels und der Luftreibung am rotierenden Topf. Es kann ferner in einer nicht zeichnerisch dargestellten Variante zur Aufnahme von Notlauflagern für den Topt 3 genutzt werden.

Bei der in Figur 3 dargestellten Ausführungsvariante ist an der Innenwand des rotationssymmetrischen Elementes 3 ein Röhrchen 19 angebracht, in dem der Faden vom Fadenführer 6 bis zum Ende des Röhrchens, das dem Fadenführer 4 gemäß Figur 1 oder 2 entspricht, und von diesem tangential zur Spule 2 geführt wird. Die Spindel 1 wird, wie bei der in Figur 1 dargestellten Ausführungsform durch den Elektromotor 8 angetrieben, wobei der im Röhrchen 19 geführte Faden den Topf 3 mitnimmt.

Diese Ausführungsvariante ermöglicht das Ansaugen des Garnendes durch das Röhrchen 19 zur Erleichterung des Anspinnprozesses.

Der Kragen am oberen Ende des Elementes 3 ist nach oben gerichtet und bildet mit seinem oberen Abschluß den zentrisch angeordneten Fadenführer 6. Die Ausführung des oberen Magnetlagers entspricht der Ausführung gemäß Figur 2.

Figur 4 zeigt eine Ausführungsform der Spinnvorrichtung, bei der das rotationssymmetrische Element 3, ebenso wie in Figur 3, in seinem Durchmesser an den Durchmesser der Spindel 2 angenähert ist. Außerdem besteht Element 3 aus Stahl, so daß der separate Permanentmagnet 12 (der durch den oberen Teil des Elementes 3 ersetzt wird) entfällt.

Die in Figur 5 dargestellte Ausführungsvariante geht von der in Figur 2 dargestellten Ausführungsvarianten der Spinnvorrichtung aus. Zusätzlich ist auch für das rotationssymmetrische Element 3, das aus diesem Grunde ganz aus ferromagnetischem Material besteht, ein elektromagnetischer Antrieb vorgesehen. Das rotationssymmetrische Element 3 ist zugleich Rotor für einen elektromagnetischen Antriebsstator 20. Beide Antriebe werden über einen gemeinsamen Generator 21 betrieben.

Eine derartige Magnetlagervariante ist in "K. Boden: "Wide-Gap, Electro-Permanentmagnetic Bearing System with Radial Transmission of Radial and Axial Forces" in "Magnetic Bearings", Proc. of the First Internat. Symp., ETH Zürich, 6.-8. Juni 1988, ed. G. Schweitzer, pp. 41-52, Springer Verlag Berlin - Heidelberg 1989" beschrieben.

Einer der Motoren ist ein Synchronantrieb, der andere ein Asynchronantrieb, so daß sich die zum Aufwinden des Fadens 5 auf die Spule 2 erforderliche Drehzahldifferenz zwanglos einstellen kann.

In einer in der Zeichnung nicht dargestellten Ausführungsform kann der Antriebsmotors für die Spindel 1 auch entfallen. Der alleinige Antrieb des Topfes als Rotor des Antriebsstators 20, der so gestaltet sein kann, daß er nach Art eines Hysterese-Motors mit asynchronem Anlauf wirkt, reicht zur Durchführung des Spinnprozesses aus. Der Topf rotiert dann mit konstanter Drehzahl. Das Garn erfährt so eine entsprechend gleichmäßige Drehung. Die Spule 2 wird durch das Garn mitgeschleppt und eilt gegenüber dem Topf 3 vor. In dieser Variante sind die Fadenkräfte beim Anspinnvorgang relativ klein aufgrund des relativ kleinen Massenträgheitsmomentes von Spindel und leerer Spule.

Bei der in Figur 5 dargestellten Ausführungsvarianten ist am Schutzrohr 18 ein Rohrstutzen 22 zum Anschluß an eine Pumpe dargestellt. Durch diese Einrichtung kann der Luftdruck im Ringspalt zwischen Element 3 und Schutzrohr 18 und damit die Luftreibungsverluste gesenkt werden.

Figur 6 zeigt die Spinnvorrichtung mit einer Meßeinrichtung zur Ermittlung der Fadenzugkraft. Diese Meßeinrichtung besteht aus den Sensoren 23 zur Erfassung der axialen Abweichungen des rotationssymmetrischen Elementes von seiner Soll-Lage und der angeschlossenen elektronischen Einrichtung 24. Die Sensoren 23 sind an einer Kante des aus ferromagnetischem Material bestehenden Teils 10 des rotationssymmetrischen Elementes angebracht.

Im vorliegenden Falle ist die elektronische Einrichtung Teil der Elektronik des Magnetlagers, das sich ebenfalls der Signale der Sensoren 23 bedient. Das Lagersensorsystem hat damit in diesem Falle eine Doppelfunktion.

Figur 7 zeigt die Ausführungsform der Spinnvorrichtung gemäß Figur 5 zusätzlich mit der Meßeinrichtung gemäß Figur 6. Die von den Sensoren 23 gelieferten Signale werden in einer elektronischen Einrichtung 25, die Teil der Meßeinrichtung, aber auch Regeleinrichtung ist, als Führungsgröße für die Regelung eingesetzt und dient dazu, die Fadenzugkraft durch Änderung des Antriebsdrehmomentes der Antriebe 8 und/oder 20 und damit von Spindel 1 und/oder rotationssymmetrischem Element 3 zu minimieren.

Figur 8 zeigt eine Ausführungsform der Spinnvorrichtung, die sich - abgesehen von dem fehlenden Schutzrohr 18 - von der in Figur 5 dargestellten Variante darin unterscheidet, daß anstelle des separaten elektromotorischen Antriebs das Magnetlagersystem das Antriebsystem bildet.

Figur 9 zeigt eine Ausführungsform der Spinnvorrichtung, die sich von der im Figur 1 dargestellten Variante durch eine andere Relativbewegung von rotationssymmetrischem Element 3 und Spindel 1 während des Aufwickelvorganges unterscheidet. Das Garn wird auf die Spindel, an deren oberen Teil beginnend, aufgewickelt und die Spindel dabei in das rotationssymmetrische Element hineingeschoben.

## Patentansprüche

1. Spinnvorrichtung mit einer an einer drehbaren Spindel (1) befestigten Spule (2) zur Aufnahme des Fadens (5), mit einem, den ankommenden Faden erfassenden, zentrisch zur Spule angeordneten Fadenführer (6), mit einem die Spule konzentrisch umgebenden, frei schwebend magnetisch gelagerten, rohrförmigen rotationssymmetrischen Element (3) und mit einer mit dem Element rotierenden, zweiten Fadenführung (4), die am rotationssymmetrischen Element (3) so angeordnet ist, daß sie den während der Rotation innen am Element anliegenden Faden (5) von innerhalb des rotationssymmetrischen Elements erfaßt, zur Spule (2) führt und aufgrund der Relativbewegung zwischen Spule und Element auf diese aufwickelt, wobei das rotationssymmetrische Element (3) an seinem die Spule (2) umfassenden Teil mittels eines das Element umgebenden, radial aktiven, axial passiven Magnetlager (9) gehalten ist und auf der dem ankommenden Faden (5) zugewandten Stirnseite am Kragen mittels eines radial stabilen, axial instabilen Magnetlagers (12, 13, 14) gehalten wird,
**dadurch gekennzeichnet,**
daß das rotationssymmetrische Element (3) auf der dem ankommenden Faden (5) zugewandten Stirnseite außerhalb des Bereichs der Spule (2) mit einem nach innen gerichteten Kragen versehen ist, der eine zentrale runde Aussparung (6) zur Ausbildung des zentrischen Fadenführers aufweist, und Sensoren (23) zur Erfassung der axialen Abweichungen des rotationssymmetrischen Elementes (3) von seiner Soll-Lage als Maß für die sich verändernde Fadenzugkraft in Verbindung mit einer den Sensoren nachgeschalteten elektronischen Einrichtung (24, 25), die die Signale der Sensoren aufnimmt, verstärkt und weiterleitet.

2. Spinnvorrichtung nach Anspruch,
**dadurch gekennzeichnet,**
daß die dem ankommenden Faden (5) zugewandte Stirnseite des rotationssymmetrischen Elementes (3) durch den Kragen bis auf die Aussparung (6) geschlossen ist.

3. Spinnvorrichtung nach Anspruch 1 oder 2,
**dadurch gekennzeichnet,**
daß das rotationssymmetrische Element (3), sich nach oben verjüngend, konisch gestaltet ist.

4. Spinnvorrichtung nach Anspruch 1 oder 2,
**dadurch gekennzeichnet,**
daß die axiale Relativbewegung zwischen rotationssymmetrischem Element (3) und Spindel (1) derart erfolgt, daß die Spindel beim Aufwickeln des Garnes in das rotationssymmetrische Element hineingeschoben wird.

5. Spinnvorrichtung nach Anspruch 1, 2, 3 oder 4,
**dadurch gekennzeichnet,**
daß das rotationssymmetrische Element (3) von einem feststehenden Schutzrohr (18) umgeben ist.

6. Spinnvorrichtung nach Anspruch 5,
**dadurch gekennzeichnet,**
daß das Schutzrohr (18) auf der dem ankommenden Faden (5) zugewandten Stirnseite mit einem nach innen gerichteten Kragen versehen ist, an dem das radial stabile, axial instabile Magnetlager (12, 13, 14) befestigt ist.

7. Spinnvorrichtung nach Anspruch 5 oder 6,
**dadurch gekennzeichnet,**
daß sich zwischen rotationssymmetrischem Element (3) und Schutzrohr (18) ein Luftspalt einer Breite von 2 - 10 mm befindet.

8. Spinnvorrichtung nach einem der Ansprüche 5 bis 7,
**dadurch gekennzeichnet,**
daß am Schutzrohr (18) ein Anschlußstutzen (22) für eine Absaugeinrichtung angebracht ist.

9. Spinnvorrichtung nach einem der Ansprüche 1 bis 8,
**dadurch gekennzeichnet,**
daß zur Aufnahme des innerhalb des Elementes (3) geführten Fadens (5) ein zwischen den Fadenführern (4 und 6) sich erstreckendes, an der Innenwandung des Elementes angeordnetes Röhrchen (19) vorgesehen ist.

10. Spinnvorrichtung nach einem der Ansprüche 1 bis 8,
**dadurch gekennzeichnet,**
daß der am rotationssymmetrischen Element (3) angeordnete und den Faden (5) zur Spule (2) führende Fadenführer (6) als am Innenumfang des Elementes umlaufender Läufer ausgebildet ist.

11. Spinnvorrichtung nach einem der vorhergehenden Ansprüche,
**dadurch gekennzeichnet,**
daß ein elektromotorischer Antrieb (20) für das rotationssymmetrische Element (3) vorgesehen ist.

12. Steuereinrichtung für eine Spinnvorrichtung mit einer drehbaren Spindel (1), die elektromotorisch angetrieben wird und eine Spule (2) zur Aufnahme des Fadens (5) trägt, mit einem die Spule umgebenden rohrförmigen, freischwebend magnetisch gelagerten Element (3), das einen zweiten Fadenführer (6) zur Zuleitung des Fadens zur Spule (2) aufweist,
**dadurch gekennzeichnet,**
daß das Element (3) von einem weiteren elektromotorischen Antrieb (20) mit einer von der Spindel (1) verschiedenen Rotationsgeschwindigkeit rotierend angetrieben wird, und daß technische Mittel zur Durchführung eines Programms vorgesehen sind, das die üblicherweise während eines Betriebszyklusses eintretende Änderung der Fadenzugkraft aus der axialen Abweichung des rotationssymmetrischen Elements von seiner Sollage berücksichtigt und dementsprechend sich verändernde Antriebsmomente von rotationssymmetrischem Element (3) und Spindel (2) bewirkt.

13. Regeleinrichtung für eine Spinnvorrichtung mit einer drehbaren Spindel (1), die elektromotorisch angetrieben wird und eine Spule (2) zur Aufnahme des Fadens (5) trägt, mit einem die Spule umgebenden rohrförmigen, freischwebend magnetisch gelagerten Element (3), das einen zweiten Fadenführer (6) zur Zuleitung des Fadens zur Spule (2) aufweist,
**dadurch gekennzeichnet,**
daß das Element (3) von einem weiteren elektromotorischen Antrieb (20) mit einer von der Spindel (1) verschiedenen Rotationsgeschwindigkeit rotierend angetrieben wird, und daß eine elektronische Einrichtung (25) vorgesehen ist, die zur Stabilisierung und ggf. Änderung der Fadenzugkraft die Meßsignale der Sensoren zur Messung der Fadenzugkraft (22 und 24) als Führungsgröße einsetzt und dementsprechend die Antriebsmomente von Spindel (2) und/oder rotationssymmetrischem Element (3) verändert.

## Claims

1. A spinning apparatus having a bobbin (2) fixed to a rotatable spindle (1) for receiving the thread (5), having a thread guide (6) which is disposed centrally in relation to the bobbin and which grasps the arriving thread, having a free-floating, magnetically mounted, tubular, rotationally symmetrical element (3) which concentrically surrounds the bobbin, and having a second thread guide (4) which rotates with the element and which is disposed on the rotationally symmetrical element (3) so that it grasps the thread (5), which is seated against the inside of the element during rotation, from inside the rotationally symmetrical element, guides it to the bobbin (2) and winds it on to the latter due to the relative movement between the bobbin and the element, wherein the rotationally symmetrical element (3) is held at its part which surrounds the bobbin (2) by means of a radially active, axially passive magnetic bearing (9) which surrounds the element, and is held at the collar of its end face facing the arriving thread (5) by means of a radially stable, axially unstable magnetic bearing (12, 13, 14),
characterised in that
the rotationally symmetrical element (3) is provided on its end face facing the arriving thread (5), outside the region of the bobbin (2), with an inwardly oriented collar which has a central, round aperture (6) for forming the central thread guide, and is provided with sensors (23) for detecting the axial deviation of the rotationally symmetrical element (3) from its scheduled position as a measure of the varying tensile force on the thread, in combination with an electronic device (24, 25) connected downstream of the sensors, which receives, amplifies and transmits the signals from the sensors.

2. A spinning apparatus according to claim 1,
characterised in that
the end face of the rotationally symmetrical element (3) facing the arriving threads (5) is closed by the collar except for the aperture (6).

3. A spinning apparatus according to claim 1 or 2,
characterised in that
the rotationally symmetrical element (3) has an upwardly diminishing, conical shape.

4. A spinning apparatus according to claim 1 or 2,
characterised in that
the axial relative movement between the rotationally symmetrical element (3) and the spindle (1) is executed in such a way that when the yarn is wound up the spindle is pushed into the rotationally symmetrical element.

5. A spinning apparatus according to claim 1, 2, 3 or 4,
characterised in that
the rotationally symmetrical element (3) is surrounded by a fixed protective tube (18).

6. A spinning apparatus according to claim 5,
characterised in that
the protective tube (18) is provided on its end face facing the arriving thread (5) with an inwardly directed collar to which the radially stable, axially unstable magnetic bearing (12, 13, 14) is fixed.

7. A spinning apparatus according to claim 5 or 6,
characterised in that
an air gap with a width of 2 - 10 mm is located between the rotationally symmetrical element (3) and the protective tube (18).

8. A spinning apparatus according to any one of claims 5 to 7,
characterised in that
a connection piece (22) for a suction device is mounted on the protective tube (18).

9. A spinning apparatus according to any one of claims 1 to 8,
characterised in that
a small tube (19), which is disposed on the internal wall of the element and which extends between the thread guides (4 and 6), is provided for receiving the thread (5) which is guided inside the element (3).

10. A spinning apparatus according to any one of claims 1 to 8,
characterised in that
the thread guide (6) which is disposed on the rotationally symmetrical element (3) and which directs the thread (5) towards the bobbin (2) is constructed as a runner which rotates on the internal periphery of the element.

11. A spinning apparatus according to any one of the preceding claims,
characterised in that
an electric motor-operated drive (20) is provided for the rotationally symmetrical element (3).

12. A controlling device for a spinning apparatus, having a rotatable spindle (1) which is driven by an electric motor and carries a bobbin (2) for receiving the thread (5), having a tubular, free-floating, magnetically mounted element (3) which surrounds the bobbin and which has a second thread guide (6) for directing the thread towards the bobbin (2),
characterised in that
the element (3) is driven in rotation, at a speed of rotation different from that of the spindle (1), by a further electric motor-operated drive (20), and that technical means are provided for implementing a program which takes into account the usual variation of the tensile force on the thread during an operating cycle from the axial deviation of the rotationally symmetrical element from its scheduled position and accordingly brings about varying driving torques of the rotationally symmetrical element (3) and of the spindle (2).

13. A regulating device for a spinning apparatus, having a rotatable spindle (1) which is driven by an electric motor and carries a bobbin (2) for receiving the thread (5), having a tubular, free-floating, magnetically mounted element (3) which surrounds the bobbin and which has a second thread guide (6) for directing the thread towards the bobbin (2),
characterised in that
the element (3) is driven in rotation, at a speed of rotation different from that of the spindle (1), by a further electric motor-operated drive (20), and that an electronic device (25) is provided, which in order to stabilise and optionally to vary the tensile force on the thread uses the measured signals from the sensors to measure the tensile force on the thread (22 and 24) as a control input and accordingly varies the driving torques of the spindle (2) and/or of the rotationally symmetrical element (3).

## Revendications

1. Dispositif de filage comportant une bobine (2) de réception du fil (5) fixée à une broche (1) tournante, un dispositif (6) de guidage du fil monté au centre de la bobine et saisissant le fil qui arrive, un élément (3) tubulaire de révolution, sustenté magnétiquement de manière à flotter librement et entourant concentriquement la bobine, et un deuxième dispositif (4) de guidage du fil, qui tourne avec l'élément et qui est monté sur l'élément (3) de révolution de manière à prendre à l'intérieur de l'élément de révolution le fil (5) qui s'applique intérieurement à l'élément pendant la rotation, à le guider jusqu'à la bobine (2) et à l'y enrouler en raison du mouvement relatif entre la bobine et l'élément, l'élément (3) de révolution étant retenu sur sa partie entourant la bobine (2) au moyen d'un palier (9) magnétique, actif dans la direction radiale, passif dans la direction axiale, entourant l'élément, et étant retenu du côté frontal tourné vers le fil (5) qui arrive, sur le collet, au moyen d'un palier (12,13,14) magnétique fixe dans la direction radiale et mobile dans la direction axiale, caractérisé en ce que l'élément (3) de rotation est muni du côté frontal tourné vers le fil (5) qui arrive, à l'extérieur de la zone de la bobine (2), d'un collet dirigé vers l'intérieur, qui comporte un évidement (6) circulaire central servant à former le dispositif central de guidage du fil, et comporte des capteurs (23) servant à détecter les écarts de l'élément (3) symétrique de révolution par rapport à sa position de consigne, ces écarts servant de mesure de la force de traction du fil qui varie, en liaison avec un dispositif (24,25) électronique, qui est monté en aval des capteurs et qui reçoit, renforce et retransmet les signaux des capteurs.

2. Dispositif de filage suivant la revendication 1, caractérisé en ce que la face frontale, tournée vers le fil (5) qui arrive, de l'élément (3) de révolution est fermée par le collet à l'exception de l'évidement (6).

3. Dispositif de filage suivant la revendication 1 ou 2, caractérisé en ce que l'élément (3) de révolution est conformé de manière conique et se rétrécit vers le haut.

4. Dispositif de filage suivant la revendication 1 ou 2, caractérisé en ce que le mouvement relatif axial entre l'élément (3) de révolution et la broche (1) s'effectue de telle manière que la broche est enfilée dans l'élément symétrique de révolution lors de l'enroulement du fil.

5. Dispositif de filage suivant la revendication 1,2,3 ou 4, caractérisé en ce que l'élément (3) de révolution est entouré d'un tube (18) de protection fixe.

6. Dispositif de filage suivant la revendication 5, caractérisé en ce que le tube (18) de protection est muni sur sa face frontale, tournée vers le fil (5) qui arrive, d'un collet dirigé vers l'intérieur, auquel est fixé le palier (12,13,14) magnétique fixe dans la direction radiale et mobile dans la direction axiale.

7. Dispositif de filage suivant la revendication 5 ou 6, caractérisé en ce qu'il se trouve un interstice d'une largeur de 2 à 10 mm entre l'élément (3) symétrique de révolution et le tube (18) de protection.

8. Dispositif de filage suivant l'une des revendications 5 à 7, caractérisé en ce qu'un embout (22) de raccordement d'un dispositif d'aspiration est monté sur le tube (18) de protection.

9. Dispositif de filage suivant l'une des revendications 1 à 8, caractérisé en ce qu'il est prévu pour recevoir le fil (5) guidé à l'intérieur de l'élément (3) un petit tube (19) monté sur la paroi intérieure de l'élément et s'étendant entre les dispositifs (4 et 6) de guidage du fil.

10. Dispositif de filage suivant l'une des revendications 1 à 8, caractérisé en ce que le dispositif (6) de guidage du fil, monté sur l'élément (3) de révolution et guidant le fil (5) jusqu'à la bobine (2), est réalisé en rotor tournant sur le pourtour intérieur de l'élément.

11. Dispositif de filage suivant l'une des revendications précédentes, caractérisé en ce qu'il est prévu pour l'élément (3) de révolution un dispositif (20) d'entraînement par un moteur électrique

12. Dispositif de commande d'un dispositif de filage comportant une broche (1) tournante, qui peut être entraînée par un moteur électrique et qui porte une bobine (2) de réception du fil (5), un élément (3) tubulaire, qui entoure la bobine, qui est sustenté magnétiquement de manière à flotter librement et un deuxième dispositif (6) de guidage du fil pour amener le fil à la bobine (2), caractérisé en ce que l'élément (3) est entraîné en rotation à une vitesse de rotation différente de celle de la broche (1) par un dispositif (20) d'entraînement supplémentaire à moteur électrique, et en ce qu'il est prévu des moyens techniques pour mettre en oeuvre un programme qui prend en compte la variation de la force de traction du fil qui apparaît habituellement pendant un cycle de fonctionnement en raison de l'écart dans la direction axiale de l'élément de révolution par rapport à sa position de consigne et qui impose en conséquence des couples d'entraînement qui varient de l'élément (3) de révolution et de la broche (2).

13. Dispositif de régulation d'un dispositif de filage comportant une broche (1) tournante, qui est entraînée par un moteur électrique et qui porte une bobine (2) de réception du fil, un élément (3) tubulaire, qui entoure la bobine, qui est sustenté magnétiquement de manière à flotter librement et qui comporte un deuxième dispositif (6) de guidage du fil pour amener le fil à la bobine (2), caractérisé en ce que l'élément (3) est entraîné en rotation à une vitesse de rotation différente de celle de la broche (1) par un dispositif (20) d'entraînement supplémentaire à moteur électrique et en ce qu'il est prévu un dispositif (25) électronique qui, pour stabiliser et éventuellement modifier la force de traction du fil, utilise comme grandeur de référence les signaux de mesure des capteurs servant à mesurer la force de traction du fil (22 et 24) et qui modifie en conséquence les couples d'entraînement de la broche (1) et/ou de l'élément (3) de révolution.
